# FASCICULE DE BREVET EUROPEEN

(11) **EP 0 627 303 B1**
(45) Date de publication et mention de la délivrance du brevet: **10.12.1997**
(21) Numéro de dépôt: 94401119.6
(22) Date de dépôt: 19.05.1994
(51) Int. Cl.: B31B 1/25, B31F 1/10

(54) **Dispositif de façonnage rotatif**
Rotationsprägevorrichtung
Rotary forming apparatus

(30) Priorité: 19.05.1993 FR 9306057
(43) Date de publication de la demande: 07.12.1994
(73) Titulaire: KOMORI-CHAMBON SA, F-45100 Orléans (FR)
(72) Inventeur: Roux, Jean-Pierre, F-45160 Ardon (FR)
(74) Mandataire: Bruder, Michel

(56) Documents cités:
- EP-A- 0 012 268
- GB-A- 2 176 720
- US-A- 4 080 878
- US-A- 4 226 330
- US-A- 5 158 525

## Description

La présente invention concerne un dispositif de façonnage rotatif destiné à réaliser un profil de filet de marquage sur un flan de carton en vue de faciliter son pliage.

Un tel dispositif est connu du document GB-A-2 176 720.

Certains flans de carton, notamment ceux qui sont destinés à constituer, après pliage, des boîtes ou des emballages, sont soumis suivant leurs différentes lignes de pliure, à un marquage en creux. Une méthode de réalisation d'un tel marquage consiste à faire passer le flan de carton entre une empreinte mâle et une empreinte femelle de formes sensiblement complémentaires que l'on applique l'une contre l'autre de façon à réaliser un repoussage du carton suivant les lignes de pliure, vers l'intérieur de ce qui formera après pliage, l'emballage.

La plupart du temps, ces flans de carton sont recouverts, sur leur face externe, d'une décoration telle qu'une impression. Or, lors de l'opération de pliage, on a constaté, spécialement dans le cas où l'on procédait à un double pliage, qu'un fin liseré blanc apparaissait sur la face externe du flan de carton, de part et d'autre de la ligne de pliure.

On a constaté également que ce liseré clair était en fait constitué d'un arrachement, ou craquelure, de la face supérieure du flan de carton à la suite des efforts exercés sur celui-ci lors du pliage.

On connaît également des emballages qui sont réalisés à partir d'un flan de carton dont une face, destinée à constituer la paroi interne de l'emballage, est revêtue d'une feuille mince de matière plastique telle que du polyéthylène, qui assure l'étanchéité de l'emballage, si bien que celui-ci peut être utilisé pour assurer le stockage de liquides. Or cette feuille de polyéthylène, lors du pliage au cours duquel on forme l'emballage, est également soumise aux contraintes de pliage de sorte qu'elle risque de perdre ainsi ses qualités d'étanchéité.

La présente invention se propose de remédier à ces inconvénients en proposant un dispositif de formation d'un filet de marquage sur un flan de carton permettant d'éviter la rupture de la face externe et/ou de la face interne de celui-ci lors de l'opération de pliage.

La présente invention a ainsi pour objet un dispositif de façonnage rotatif destiné à assurer la formation en continu d'au moins un filet de marquage sur un flan de carton, au moyen de deux cylindres rotatifs comportant des profils de marquage, à savoir un premier profil de marquage en relief prévu sur un cylindre et un second profil en creux prévu sur l'autre cylindre, entre lesquels est pressé le flan de carton, la section droite du profil en creux possédant deux côtés opposés notamment sensiblement parallèles, de la largeur du filet de marquage à former, le profil en relief possédant une section droite constituée de deux côtés sensiblement radiaux écartés d'une distance inférieure à celle des côtés du profil en creux et qui s'étendent à partir du cylindre et sont suivis chacun d'au moins un chanfrein incliné d'un angle aigu par rapport à chaque côté.

Dans un mode de mise en oeuvre intéressant de l'invention, chacun des chanfreins est incliné, par rapport à chaque côté, d'un angle compris entre 30° et 60°.

Dans un autre mode de mise en oeuvre de l'invention la section droite du profil en creux se raccorde à sa partie supérieure avec la surface du cylindre par au moins un chanfrein.

On décrira, ci-après, à titre d'exemple non limitatif, une forme d'exécution de la présente invention, en référence au dessin annexé sur lequel :
La figure 1 est une vue schématique générale, en coupe transversale, d'un dispositif rotatif de formation de filets de marquage.
La figure 2 est une vue partielle en coupe de deux profils opposés, respectivement en relief et en creux, du dispositif suivant l'invention.
La figure 3 est une vue partielle en coupe d'une variante d'un profil en relief suivant l'invention.
La figure 4 est une vue partielle en coupe d'une variante d'un profil en creux suivant l'invention.

Le dispositif de façonnage rotatif représenté sur les figures 1 et 2 est constitué de deux cylindres rotatifs 1 et 2, à la surface desquels sont respectivement gravés, par exemple par des moyens mécaniques, un profil en creux 3 et un profil en relief 5, et entre lesquels est pressé un flan de carton 4 sur lequel on souhaite former des filets de marquage.

La section droite du profil en creux 3 se compose de deux côtés 7 de direction radiale, sensiblement parallèles, écartés d'une distance a correspondant à la largeur du filet que l'on souhaite former sur le flan de carton 4. Compte tenu de la faible largeur a séparant les deux côtés 7, en comparaison du diamètre D des cylindres 1 et 2, on admettra dans le présent texte que les flancs 7 sont parallèles.

La section droite du profit en relief 5 est formée de deux côtés 9 parallèles, de direction radiale, écartés d'une distance b inférieure à la distance a, de deux chanfreins 11 formant un angle aigu α avec les côtés 9 respectifs, et d'un sommet de filet 13 perpendiculaire aux côtés 9.

Les essais menés par la demanderesse ont établi que, pour des angles α compris de préférence entre 30 degrés et 60 degrés, les filets formés sur le flan de carton 4 ne révélaient plus, après pliage, de déchirure comme ceux de la technique antérieure.

Bien entendu, et comme représenté sur la figure 3, le chanfrein 11 peut être constitué de plusieurs segments 11a, 11b d'importance égales ou différentes.

Bien que, techniquement, la réalisation de plusieurs chanfreins soit d'une exécution difficile et onéreuse sur le plan mécanique, la demanderesse a constaté qu'une augmentation du nombre de ceux-ci améliorait la capacité du flan de carton 4 à résister au déchirage lors de la formation des pliures. On pourrait ainsi, augmenter le nombre de chanfreins 11a, 11b,..., 11n.

De façon intéressante, la demanderesse a constaté que la qualité du filet réalisé sur le flan de carton était encore améliorée en donnant à la section droite du profit en creux 3, ainsi que représenté sur la figure 4, un profit tel que ses parois 7 se raccordent, à leur partie supérieure, avec la surface du cylindre 2 par au moins un chanfrein 10. Comme représenté sur la figure 2 le chanfrein 10 pourra être constitué d'une ligne continue telle qu'un arrondi 10a.

## Revendications

1. Dispositif de façonnage rotatif destiné à assurer la formation en continu d'au moins un filet de marquage sur un flan de carton (4), au moyen de deux cylindres rotatifs (1,2) comportant des profits de marquage, à savoir un premier profil de marquage en relief (5) prévu sur un cylindre (1) et un second profil en creux (3) prévu sur l'autre cylindre (2), entre lesquels est pressé le flan de carton (4), la section droite du profil en creux (3) possédant deux côtés opposés notamment sensiblement parallèles, de la largeur (a) du filet de marquage à former, le profil en relief (5) possédant une section droite constituée de deux côtés (9) sensiblement radiaux écartés d'une distance (b) inférieure à celle des côtés du profil en creux (3) et qui s'étendent à partir du cylindre (1) et sont suivis chacun d'au moins un chanfrein (11, 11a, 11b), incliné d'un angle aigu (α) par rapport à chaque côté (9).

2. Dispositif suivant la revendication 1 caractérisé en ce que chacun des chanfreins (11) est incliné, par rapport à chaque côté (9), d'un angle (α) compris entre 30° et 60°.

3. Dispositif suivant l'une quelconque des revendications précédentes caractérisé en ce que la section droite du profil en creux (3) se raccorde, à sa partie supérieure, avec la surface du cylindre (2) par au moins un chanfrein (10, 10a).

4. Dispositif suivant la revendication 3 caractérisé en ce que le chanfrein forme une ligne continue convexe (10a).

## Claims

1. Rotary forming apparatus intended to ensure continuous formation of at least one marking filet on a cardboard blank (4), by means of two rotating rollers (1, 2) comprising marking profiles, namely a first marking profile in relief (5) provided on one roller (1) and a second recessed profile (3) provided on the other roller (2), between which the cardboard blank (4) is pressed, the cross section of the recessed profile (3) presenting two opposite, substantially parallel sides, with the width (a) of the marking filet to be formed, characterized in that the profile in relief (5) presenting a cross section constituted by two substantially radial sides (9) spaced apart by a distance (b) less than that of the sides of the recessed profile (3) and which extend from the roller (1) and are each followed by at least one chamfer (11, 11a, 11b) inclined by an acute angle (α) with respect to each side (9).

2. Apparatus according to Claim 1, characterized in that each of the chamfers (11) is inclined with respect to each side (9) by an angle (α) included between 30° and 60°.

3. Apparatus according to either one of the preceding Claims, characterized in that the cross section of the recessed profile (3) is joined, in its upper part, with the surface of the roller (2) by at least one chamfer (10, 10a).

4. Apparatus according to Claim 3, characterized in that the chamfer forms a continuous convex line (10a).

## Patentansprüche

1. Rotationsprägevorrichtung zur fortlaufenden Ausbildung mindestens eines Einprägestegs auf einem Kartonzuschnitt (4) mittels zweier Prägeprofile aufweisender Drehzylinder (1, 2), zwischen denen der Kartonzuschnitt (4) eingeklemmt ist, wobei der eine Zylinder (1) ein erstes erhabenes Prägeprofil (5) und der andere Zylinder (2) ein zweites eingesenktes Prägeprofil (3) hat und der Querschnitt des eingesenkten Profils (3) zwei gegnüberliegende, insbesondere im wesentlichen parallele Seiten von der Breite (a) des zu bildenden Einprägestegs besitzt und das erhabene Profil (5) einen Querschnitt besitzt, der aus zwei im wesentlichen in radialer Richtung verlaufenden Seiten (9) besteht, die um eine geringere Distanz (b) als diejenige der Seiten des eingesenkten Profils (3) voneinander entfernt sind und sich vom Zylinder (1) weg erstrecken und auf die mindestens eine Fase (11, 11a, 11b) folgt, die um einen spitzen Winkel (α) gegenüber jeder Seite (9) geneigt ist.

2. Vorrichtung nach Anspruch 1, dadurch gekennzeichnet, daß jede der Fasen (11) bezüglich jeder Seite (9) um einen Winkel (α), der zwischen 30° und 60° beträgt, geneigt ist.

3. Vorrichtung nach einem der vorstehenden Ansprüche, dadurch gekennzeichnet, daß der Querschnitt des eingesenkten Profils (3) an seiner Oberseite über mindestens eine Fase (10, 10a) mit der Zylinderoberseite (2) verbunden ist.

4. Vorrichtung nach Anspruch 3, dadurch gekennzeichnet, daß die Fase eine durchgehen konvexe Linie (10a) bildet.
